# EUROPÄISCHE PATENTSCHRIFT

(11) **EP 2 332 221 B1**
(45) Veröffentlichungstag und Bekanntmachung des Hinweises auf die Patenterteilung: **14.11.2012**
(21) Anmeldenummer: 09778730.3
(22) Anmeldetag: 25.09.2009
(51) Int. Cl.: H01R 24/00, H01R 13/66, H01R 13/658

(54) **Steckverbinderbuchse für die Daten- und Kommunikationstechnik**
Plug connector socket for data and communication technology
Douille de connecteur pour la technique de données et de communication

(30) Priorität: 06.10.2008 DE 102008050111
(43) Veröffentlichungstag der Anmeldung: 15.06.2011
(73) Patentinhaber: MC Technology GmbH, 78176 Blumberg (DE)
(72) Erfinder: STICKER, Rolf, 78166 Donaueschingen (DE); RÖSCH, Werner, 78176 Blumberg (DE)
(74) Vertreter: Modrow, Stephanie
(86) Internationale Anmeldenummer: PCT/EP2009/006943
(87) Internationale Veröffentlichungsnummer: WO 2010/040455

(56) Entgegenhaltungen:
- US-A1- 2003 228 799
- US-A1- 2007 224 884

## Beschreibung

Die Erfindung betrifft eine Steckverbinder-Buchse für die Daten und Kommunikationstechnik gemäss dem Oberbegriff des Patentanspruchs 1.

In der Daten- und Kommunikationstechnik werden Steckverbinder-Buchsen als Schnittstelle eingesetzt, wobei diese Buchsen heute in der Regel standardisierte RJ-Buchsen sind. Diese Buchsen werden häufig direkt auf eine Leiterplatte gelötet, um eine kostengünstige Verschaltung zu ermöglichen. Ist die Buchse in Folge eines häufigen Steckens einem starken Verschleiß ausgesetzt, so ist das Austauschen der Buchse aufwändig. Ein weiteres Problem ergibt sich bei dem Einsatz in rauer Industrieumgebung, z. B. in Verbindung mit Industrial Ethernet, wenn die Buchsen mit einem zusätzlichen Schutzgehäuse versehen werden. Da die Positionierung der Buchsen in dem Schutzgehäuse sehr präzise erfolgen muss, kann es zu Toleranzproblemen kommen, wenn die Buchse direkt mit der Leiterplatte für die Elektronik verbunden ist.

Aus der US 2003/228799 A1 und der US 2007/224884 A1 sind bereits Steckverbinder-Buchsen für die Daten- und Kommunikationstechnik bekannt, welche in einer Gerätewand positionierbar und mit einer Geräte-Leiterplatte elektrisch leitend verbindbar sind, wobei jeweils die Buchse lagefest in einem Buchsengehäuse angeordnet ist, eine Leiterplatte lagefest in dem Buchsengehäuse angeordnet ist, die Ebene der Leiterplatte parallel zur Steckrichtung der Buchse liegt, die Buchsenkontakte der Buchse mit der Leiterplatte leitend verbunden sind und die Leiterplatte an ihrem von der Buchse abgewandten Randleiterplatten-Randsteckerkontakte zum Einstecken in einer Leiterplatten-Randsteckerbuchse der Geräteplatte aufweist, wobei ferner das Buchsengehäuse von einem Schirmblechmantel umschlossen ist.

Der Erfindung liegt die Aufgabe zugrunde, eine Steckverbinder-Buchse für die Daten- und Kommunikationstechnik zur Verfügung zu stellen, die Positionstoleranzen zwischen der positioniert in eine Gerätewand eingebauten Buchse und einer Geräte-Leiterplatte, mit welcher diese Buchse verbunden ist, ausgleichen kann und ein einfaches Austauschen der Buchse ermöglicht.

Diese Aufgabe wird erfindungsgemäß gelöst durch eine Steckverbinder-Buchse mit den Merkmalen des Patentanspruchs 1.

Vorteilhafte Ausführungen der Erfindung sind in den Unteransprüchen angegeben.

Mit dem Begriff "Steckverbinder-Buchse" oder kurz "Buchse" werden im Rahmen der Erfindung alle Buchsen von Steckverbinder-Systemen bezeichnet, die in der Daten- und Kommunikationstechnik als trennbare Schnittstellen verwendet werden. Als aktuelle Ausführung sind dies insbesondere RJ-Buchsen, z. B. RJ45-Buchsen.

Unter "Geräten", in deren Gerätewand die Steckverbinder-Buchse positionierbar ist und mit deren Geräte-Leiterplatte die Buchse elektrisch leitend verbunden wird, werden im Rahmen der Erfindung alle Einrichtungen verstanden, an welche über die Steckverbinder-Buchse ein Daten- oder Kommunikationskabel anschließbar ist. Solche Geräte können Sende- und Empfangsgeräte sein und ebenso Anschlussdosen oder dergleichen.

Erfindungsgemäß ist die Steckverbinder-Buchse in einem Buchsengehäuse angeordnet und an eine ebenfalls in diesem Buchsengehäuse angeordnete Leiterplatte angeschlossen. Die Leiterplatte weist an ihrem von der Buchse abgewandten Rand Leiterplatten-Randsteckerkontakte auf und wird mit diesen Randsteckerkontakten in eine Leitezplatten-Randsteckerbuchse der Geräte-Leiterplatte eingesteckt. Die Buchse ist somit über die Leiterplatte und die Randsteckerverbindung unmittelbar mit der Geräte-Leiterplatte elektrisch verbunden und verschaltet. Die steckbare Randsteckerverbindung zwischen der Leiterplatte und Geräte-Leiterplatte erlaubt dabei ein einfaches Austauschen der Buchse, da keine feste Lötverbindung zwischen der Buchse und der Geräte-Leiterplatte vorhanden ist. Außerdem weist die Randsteckerverbindung zwischen der Leiterplatte der Buchse und der Geräte-Leiterplatte eine mechanische Positionstoleranz in der Einsteckrichtung dieser Randsteckerverbindung auf, wodurch sich Positionstoleranzen zwischen der Einbauposition der Buchse und der Einbauposition der Geräte-Leiterplatte ausgleichen lassen. Auch geringe Positionstoleranzen in den zur Einsteckrichtung senkrechten Achsen können ausgeglichen werden.

Erfindungsgemäß ist ferner das Buchsengehäuse von einem Schirmblech-Mantel umschlossen, wobei die Leiterplatten-Randsteckerbuchse von einem mit der Geräte-Leiterplatte verbundenen Schirmblech umschlossen ist, welches den Schirmblech-Mantel des in die Leiterplatten-Randsteckerbuchse eingesteckten Buchsengehäuses kontaktiert.

Vorteilhaft ist es, dass auf der Leiterplatte der Buchse auch noch zusätzliche elektronische Komponenten zur Verschaltung der Buchse angeordnet werden können. Bspw. können Filter und/oder Transformatoren auf der Leiterplatte angeordnet werden, wie sie z. B. zur Anpassung der Schnittstelle für Ethernet benötigt werden.

Das Buchsengehäuse weist in einer vorteilhaften Ausführung ein Vorderteil und einen sich daran anschließenden Isolationskörper auf. Das Vorderteil besteht vorzugsweise aus Metall, insbesondere aus Zinkdruckguss. Der Isolationskörper nimmt die Buchsenkontakte auf. Das metallische Vorderteil und ein den Isolationskörper umschließender Schirmblech-Mantel bilden eine Schirmung der gesamten Buchse. Das metallische Vorderteil begünstigt dabei eine genaue Montage der Buchse in einem Schutzgehäuse, wie dies für den Einsatz in Industrieumgebung gefordert wird.

Eine vorteilhafte Herstellung und Montage ergibt sich in einer Ausführung, wenn der Isolationskörper mit einem abschwenkbaren Boden ausgebildet ist. Die Leiterplatte kann vollständig hergestellt und montiert werden, d. h. mit den Buchsenkontakten, den Randsteckerkontakten und den eventuell erforderlichen zusätzlichen Schaltungsbauteilen bestückt werden und wird dann komplett montiert in den Isolationskörper eingesetzt und durch Hochschwenken des Bodens lagegenau in dem Isolationskörper fixiert. Dabei ist es für die Herstellung von besonderem Vorteil, wenn der Isolationskörper mit dem Boden als einstückiges Kunststoff-Spritzgussteil hergestellt wird, wobei der Boden mit dem Isolationskörper über ein Filmscharnier schwenkbar verbunden ist.

Im Folgenden wird die Erfindung anhand eines in der Zeichnung dargestellten Ausführungsbeispieles näher erläutert. Es zeigen
- Fig. 1: in einer Explosionsdarstellung den Einbau der Buchse in ein Gehäuse,
- Fig. 2: die Buchse in einer isometrischen Ansicht,
- Fig. 3: die Buchse in einer Explosionsdarstellung,
- Fig. 4: einen Axialschnitt durch die Buchse,
- Fig. 5: die montierte Leiterplatte der Buchse,
- Fig. 6: in einer Einzeldarstellung den Isolationskörper,
- Fig. 7: das Einsetzen der Leiterplatte in den Isolationskörper und
- Fig. 8: das Fixieren der Leiterplatte in dem Isolationskörper in einer aufgeschnittenen Ansicht.

In Fig. 1 ist in einer Explosionsdarstellung eine typische Einbausituation einer erfindungsgemäßen Steckverbinder-Buchse gezeigt. Die Buchse ist dabei in ein Gerät eingebaut, von welchem in Fig. 1 nur ein Ausschnitt der Gerätewand 10 gezeigt ist. In dem Gerät ist eine Geräte-Leiterplatte 12 z. B. parallel zur Gerätewand 10 eingebaut. Die Steckverbinder-Buchse wird einerseits in einem Durchbruch der Gerätewand 10 positioniert und andererseits elektrisch leitend mit der Geräte-Leiterplatte 12 verbunden. Die Steckverbinder-Buchse 14 ist im dargestellten Ausführungsbeispiel als RJ-Buchse ausgebildet.

Um die Buchse 14 in einer rauen Industrieumgebung einsetzen zu können, ist in dem Wanddurchbruch der Gerätewand 10 in an sich bekannter Weise ein Schutzgehäuse 16 eingesetzt, welches durch eine Dichtung 18 gegen die Gerätewand 10 abgedichtet ist und durch eine Mutter 20 mit der Gerätewand 10 verschraubt ist. Die Steckverbinder-Buchse 14 wird im dargestellten Ausführungsbeispiel vom Geräteinneren in das Schutzgehäuse 16 eingesetzt und dort positionsgenau fixiert. Auch ein Einschieben von außen denkbar. Das Schutzgehäuse 16 dient zum Aufstecken eines Steckergehäuses, welches den in die Steckverbinder-Buchse 14 einzusteckenden Steckverbinder-Stecker umschließt. Da das Steckergehäuse passgenau und abgedichtet auf das Schutzgehäuse 16 aufgesteckt wird, ist eine exakte Positionierung der Buchse 14 in dem Schutzgehäuse 16 notwendig.

Die exakte Positionierung der Buchse 14 in dem Schutzgehäuse 16 und damit in der Gerätewand 10 hat zur Folge, dass sich Maßtoleranzen beim Einbau der Geräte-Leiterplatte 12 in Bezug auf die Gerätewand 10 auf das Anschließen der Buchse 14 an die Geräte-Leiterplatte 12 auswirken. Diese Positionstoleranzen werden erfindungsgemäß dadurch ausgeglichen, dass die Steckverbinder-Buchse 14 in einem Buchsengehäuse 22 angeordnet ist und an eine Leiterplatte 24 angeschlossen ist, die ebenfalls lagefest in dem Buchsengehäuse 22 angeordnet ist. Die Leiterplatte 24 ragt an dem von der Buchse 14 abgewandten Ende aus dem Buchsengehäuse 22. An dem aus dem Buchsengehäuse 22 ragenden, der Buchse 14 entgegengesetzten freien Rand der Leiterplatte 24 sind Leiterplatten-Randsteckerkontakte 26 ausgebildet. Mit diesen Leiterplatten-Randsteckerkontakten 26 wird die Leiterplatte 24 in eine Leiterplatten-Randsteckerbuchse 28 eingesteckt, die an der Geräte-Leiterplatte 12 angeordnet ist. Die Einsteckrichtung der Leiterplatte 24 mit ihren Randsteckerkontakten 26 in die Randsteckerbuchse 28 stimmt dabei mit der Steckrichtung der Steckverbinder-Buchse 14 überein. Die Kontaktlänge der Randsteckerkontakte 26 und der Randsteckerbuchse 28 in der Einsteckrichtung lässt eine Toleranz in dem Einsteckweg der Leiterplatte 24 in die Randsteckerbuchse 28 zu und somit eine Abstandstoleranz zwischen der in dem Schutzgehäuse 16 und der Gerätewand 10 festgelegten Steckverbinder-Buchse 14 und der in dem Gerät eingebauten Geräte-Leiterplatte 12. Auch in den zu der Einsteckrichtung senkrechten Achsen, d. h. in der Ebene der Geräte-Leiterplatte 12, können geringe Einbautoleranzen ausgeglichen werden.

Der Aufbau des Buchsengehäuses 22 wird nachfolgend anhand der Figuren 2 bis 4 erläutert.

Das Buchsengehäuse 22 weist ein Vorderteil 30 auf, welches vorzugsweise aus Metall und insbesondere aus Zinkdruckguss besteht. Das Vorderteil 30 bildet den Aufnahmeraum für den in die Steckverbinder-Buchse 14 einzusteckenden Steckverbinder-Stecker. Aufgrund des metallischen Werkstoffes bildet das Vorderteil 30 auch eine Schirmung der Steckverbindung. Außen an den Seitenwänden des Vorderteils 30 sind Rastnuten 32 eingeformt, die zum Befestigen des Vorderteils 30 und damit des gesamten Buchsengehäuses 22 in dem Schutzgehäuse 16 dienen.

An das Vorderteil 30 schließt sich ein Isolationskörper 34 aus Kunststoff an. Der Isolationskörper 34 wird von hinten an das Vorderteil 30 angesetzt und verschließt mit seiner vorderen Stirnwand die Rückseite des Vorderteils 30. Eine über diese vordere Stirnwand vorspringende Bodenplatte des Isolationskörpers 34 bildet den Boden des Aufnahmeraumes des Vorderteiles 30. In der Stirnwand und der Bodenplatte des Isolationskörpers 34 sind Führungsschlitze 36 ausgebildet, die zur Aufnahme der Buchsenkontakte 38 dienen. Die Buchsenkontakte 38 sind in der für RJ-Buchsen bekannten Weise angeordnet und federnd ausgebildet. Die Buchsenkontakte 38 greifen durch die Führungsschlitze 36 in den Aufnahmeraum der Buchse und sind durch den Isolationskörper 34 isoliert.

In den Isolationskörper 34 wird von hinten die Leiterplatte 24 eingesetzt und bodenseitig in dem Isolationskörper 34 fixiert. Die Leiterplatte 24 trägt an ihrem vorderen in den Isolationskörper 34 eingesetzten Rand die Buchsenkontakte 38. Über Leiterbahnen der Leiterplatte 24 sind die Buchsenkontakte 38 mit den Randsteckerkontakten 26 verschaltet, die am entgegengesetzten hinteren Rand der Leiterplatte 24 angeordnet sind. Da die Leiterplatte 24 parallel zum Boden des Isolationskörpers 34 liegt, verläuft die Steckrichtung der Buchse 14 mit den Buchsenkontakten 38 in derselben Richtung wie die Steckrichtung der Randsteckerkontakte 26.

Der Isolationskörper 34 wird von einem Schirmblech-Mantel 40 umschlossen. Der Schirmblech-Mantel 40 liegt an den vier Seitenflächen des Isolationskörpers 34 an und verschließt die von der Buchse 14 abgewandte Rückfläche des Isolationskörpers 34 bis auf einen Eintrittsschlitz für die Leiterplatte 24. In dem Boden 42 des Isolationskörpers 34 ist in dem Bereich, in welchem die Leiterplatte 24 an den Boden 42 angrenzt, eine Öffnung 44 ausgespart, durch welche eine aus dem Schirmblech-Mantel 40 nach innen gebogene Kontaktfeder 46 hindurchgreift, um eine entsprechende Leiterbahn der Leiterplatte 24 zu kontaktieren. Gegebenenfalls kann die Kontaktfeder 46 mit dieser Leiterbahn verlötet werden. An der Oberseite und an der Unterseite greift der Schirmblech-Mantel 40 über den Isolationskörper 34 hinaus und über das Vorderteil 30. Mit nach innen abgewinkelten Ecken 48 der oberen Vorderkante und mit einem nach innen abgewinkelten Rand 50 der unteren Vorderkante greift der Schirmblech-Mantel 40 vor die Stirnfläche des Vorderteils 30, wodurch der Schirmblech-Mantel 40 das Vorderteil 30 und den Isolationskörper 34 in der montierten Stellung zusammenhält und aneinander fixiert. An den Seitenwänden des SchirmblechMantels 40 sind nach vorn gerichtete Federzungen 52 ausgebildet, die nach innen abgekröpft sind und durch Schlitze der Stirnwand des Isolationskörpers 34 hindurch in den Aufnahmeraum der Buchse 14 greifen. Die Federzungen 52 kontaktieren die Schirmung eines in die Buchse 14 eingesteckten Steckers. Weiter sind an den seitlichen Rändern der nach vorne ragenden Unterseite des Schirmblechmantels 40 Kontaktfedern 56 ausgebildet, die in Nuten des Vorderteils 30 liegen und über dessen Außenfläche ausgewölbt sind, um gegebenenfalls ein metallisches Schutzgehäuse oder dergleichen zu Kontaktieren.

Wird das Buchsengehäuse 22 mit der Leiterplatte 24 und deren Randsteckerkontakten 26 in die Randsteckerbuchse 28 der Geräte-Leiterplatte 12 eingesteckt, wie dies in Figur 1 gezeigt ist, so wird der Schirmblech-Mantel 40 des Buchsengehäuses 22 durch ein Schirmblech 54 kontaktiert, welches auf der Geräte-Leiterplatte 12 angeordnet ist und die Randsteckerbuchse 28 der Leiterplatte 12 umschließt. In Figur 1 ist eine Seitenfläche dieses Schirmbleches 54 weggenommen, um die Randsteckerverbindung sichtbar zu machen.

Die Steckverbindung zwischen der Buchse 14 und einem in diese eingesteckten Stecker ist somit durch das Vorderteil 30 und den Schirmblech-Mantel 40 vollständig abgeschirmt. Dabei wird die Schirmung des eingesteckten Steckers insbesondere über die Federzungen 52 an den Schirmblech-Mantel 40 übergeben. Die Schirmung wird außerdem über die Kontaktfeder 46 an die Leiterplatte 24 übergeben wird.

Die Montage des Buchsengehäuses 22 wird anhand der Figuren 5 bis 8 näher erläutert.

Figur 5 zeigt in einer Einzeldarstellung die Leiterplatte 24. Es ist zu erkennen, dass in dieser Ausführung die federnden Buchsenkontakte 38 in einem als Spritzgussteil hergestellten Trägerelement 58 eingebettet sind, wodurch ihre exakte Positionierung erleichtert wird. Das Trägerelement 58 wird an die vordere Stirnkante der Leiterplatte 24 angesetzt, um die Buchsenkontakte 38 mit den Leiterbahnen der Leiterplatte 24 zu verbinden und zu verlöten. Weiter ist in Figur 5 gezeigt, dass auf der Leiterplatte 24 noch weitere elektronische Schaltungsbauteile 60 angeordnet und verschaltet werden können. Diese können bspw. Übertrager, Kondensatoren, Widerstände und dergleichen sein, die dann vorzugsweise ebenfalls in dem Isolationskörper 34 aufgenommen und durch den Schirmblech-Mantel 40 abgeschirmt werden. Solche elektronische Komponenten dienen bspw. zur Anpassung der Schnittstelle an die Übertragungsstrecke des Datennetzes.

Figur 6 zeigt in einer Einzeldarstellung den Isolationskörper 34. Der Isolationskörper 34 ist als einstückiges Kunststoff-Spritzgussteil hergestellt. Der Boden 42 ist im rückwärtigen Bereich nach unten wegschwenkbar, wozu der Boden 42 mit dem übrigen Isolationskörper 34 über ein Filmscharnier 62 verbunden ist. Der Isolationskörper 34 wird im Spritzgussverfahren mit rechtwinklig nach unten weggeschwenktem Boden 42 hergestellt. Diese Anordnung des Bodens 42 ermöglicht eine hinterschneidungsfreie Gestaltung der Spritzgusswerkzeuge.

Der Boden 42 bleibt bei der Montage zunächst in der nach unten abgeschwenkten Stellung, wie dies in Figur 7 gezeigt ist. In dieser Stellung wird die Leiterplatte 24 eingesetzt, wobei das Trägerelement 58 in eine unter den Führungsschlitzen 36 und vor dem Filmscharnier 62 in dem Isolationskörper 34 ausgeformte Bodentasche 72 eingeschoben wird und die Leiterplatte 24 in Nuten 66 geführt wird, die innen an den Seitenwänden des Isolationskörpers 34 ausgeformt sind. Dabei treten die Buchsenkontakte 38 durch die Führungsschlitze 36, wie dies in Figur 8 gezeigt ist. Anschließend wird der Boden 42 hochgeschwenkt, sodass er sich von unten an die Leiterplatte 24 anlegt. Der Boden 42 weist an seinen beiden freien hinteren Ecken jeweils nach oben gerichtete Eckvorsprünge 64 auf, die an der Leiterplatte 24 ausgebildete Ecken umgreifen, sodass die Leiterplatte 24 gegen Verschiebungen in ihrer Ebene fixiert ist. In den Nuten 66 wird die Leiterplatte 24 in dem Isolationskörper 34 auch gegen Bewegungen senkrecht zur Ebene der Leiterplatte fixiert. In dieser angeschwenkten Stellung wird der Boden 42 in dem Isolationskörper 34 verrastet. Hierzu dienen seitlich an den Boden 42 angeformte federnde Rastnasen 68, die in seitliche Aussparungen der Leiterplatte 24 eingreifen und jeweils hinter Rastkanten 70 einrasten, die innen an den Seitenwänden des Isolationskörper 34 angeformt sind. Durch den eingerasteten Boden 42 wird die Leiterplatte 24 exakt positioniert und lagefest in dem Isolationskörper 34 und damit in dem Buchsengehäuse 22 gehalten. Damit ergibt sich eine exakte lagegenaue Ausrichtung der Steckverbinder-Buchse 14 bezüglich der am Ende der Leiterplatte 24 angeordneten Randsteckerkontakte 26.

### Bezugszeichenliste

- 10: Gerätewand
- 12: Geräte-Leiterplatte
- 14: Steckverbinder-Buchse
- 16: Schutzgehäuse
- 18: Dichtung
- 20: Mutter
- 22: Buchsengehäuse
- 24: Leiterplatte
- 26: Randsteckerkontakte
- 28: Randsteckerbuchse
- 30: Vorderteil
- 32: Rastnuten
- 34: Isolationskörper
- 36: Führungsschlitze
- 38: Buchsenkontakte
- 40: Schirmblech-Mantel
- 42: Boden
- 44: Öffnung
- 46: Kontaktfeder
- 48: Ecken
- 50: Rand
- 52: Federzungen
- 54: Schirmblech
- 56: Kontaktfedern
- 58: Trägerelement
- 60: Schaltungsbauteile
- 62: Filmscharnier
- 64: Eckvorsprünge
- 66: Nuten
- 68: Rastnasen
- 70: Rastkante
- 72: Bodentasche

## Patentansprüche

1. Steckverbinder-Buchse für die Daten- und Kommunikationstechnik, die in einer Gerätewand (10) positionierbar und mit einer Geräte-Leiterplatte (12) elektrisch leitend verbindbar ist, wobei die Buchse (14) lagefest in einem Buchsengehäuse (22) angeordnet ist, welches ein Vorderteil (30) und einen Buchsenkontakte (38) aufnehmenden Isolationskörper (34) aufweist, eine Leiterplatte (24), welche in den Isolationskörper (34) einsetzbar und in diesem fixierbar ist, lagefest in dem Buchsengehäuse (22) angeordnet ist, die Ebene der Leiterplatte (24) parallel zur Steckrichtung der Buchse (14) liegt, die Buchsenkontakte (38) der Buchse (14) mit der Leiterplatte (24) leitend verbunden sind und die Leiterplatte (24) an ihrem von der Buchse (14) abgewandten Rand Leiterplatten-Randsteckerkontakte (26) zum Einstecken in eine Leiterplatten-Randsteckerbuchse (28) der Geräte-Leiterplatte (12) aufweist,
**dadurch gekennzeichnet,** das das Buchsengehäuse (22) von einem Schirmblech-Mantel (40) umschlossen ist, die Leiterplatten-Randsteckerbuchse (28) von einem mit der Geräte-Leiterplatte (12) verbundenen Schirmblech (54) umschlossen ist, welches den Schirmblech-Mantel (40) des in die Leiterplatten-Randsteckerbuchse (28) eingesteckten Buchsengehäuses (22) kontaktiert.

2. Steckverbinder-Buchse nach Anspruch 1,
**dadurch gekennzeichnet, dass** das Buchsengehäuse (22) in einem an der Gerätewand (10) angebrachten Schutzgehäuse (16) positionierbar ist.

3. Steckverbinder-Buchse nach Anspruch 1 oder 2,
**dadurch gekennzeichnet, dass** das Vorderteil (30) aus Metall und insbesondere aus Zinkdruckguss besteht.

4. Steckverbinder-Buchse nach Anspruch 3,
**dadurch gekennzeichnet, dass** der Schirmblech-Mantel (40) das Vorderteil (30) elektrisch leitend kontaktiert.

5. Steckverbinder-Buchse nach'Anspruch 1 oder 2,
**dadurch gekennzeichnet, dass** der Isolationskörper (34) einen schwenkbaren Boden (42) aufweist und dass die Leiterplatte (24) bei abgeschwenktem Boden (42) in den Isolationskörper (34) einsetzbar ist und durch den angeschwenkten Boden (42) in dem Isolationskörper (34) lagefixiert wird.

6. Steckverbinder-Buchse nach Anspruch 5,
**dadurch gekennzeichnet, dass** der Isolationskörper (34) mit dem Boden (42) einstückig als Kunststoff-Spritzgussteil hergestellt ist und dass der Boden (42) über ein Filmscharnier (62) mit dem Isolationskörper (34) verbunden ist.

7. Steckverbinder-Buchse nach einem der vorhergehenden Ansprüche,
**dadurch gekennzeichnet, dass** die Leiterplatte (24) zusätzliche elektrische Schaltungsbauteile (60) trägt, die über die Leiterplatte (24) mit der Buchse (14) verschaltet sind.

## Claims

1. A plug connector socket for data and communications technology, which is capable of being positioned in a wall (10) of an appliance and is capable of being connected in an electrically conductive manner to a circuit board (12) of the appliance, wherein the socket (14) is arranged stationary in a socket casing (22) which has a front part (30) and an insulation body (34) receiving socket contacts (38), a circuit board (24) which is capable of being inserted in the insulation body (34) and of being fixed in the latter is arranged stationary in the socket casing (22), the plane of the circuit board (24) is situated parallel to the insertion direction of the socket (14), the contacts (38) of the socket (14) are connected to the circuit board (24) in a conductive manner, and at its edge facing away from the socket (14) the circuit board (24) has circuit board edge connector contacts (26) for insertion into a circuit board edge connector socket (28) of the circuit board (12) of the appliance, **characterized in that** the socket casing (22) is surrounded by a shield plate jacket (40), the circuit board edge connector socket (28) is surrounded by a shield plate (54) which is connected to the circuit board (12) of the appliance and which contacts the shield plate jacket (40) of the socket casing (22) inserted into the circuit board edge connector socket (28).

2. A plug connector socket according to claim 1, **characterized in that** the socket casing (22) is capable of being positioned in a protective casing (16) attached to the wall (10) of the appliance.

3. A plug connector socket according to claim 1 or 2, **characterized in that** the front part (30) consists of metal, and in particular of die-cast zinc.

4. A plug connector socket according to claim 3, **characterized in that** the shield plate jacket (40) contacts the front part (30) in an electrically conductive manner.

5. A plug connector socket according to claim 1 or 2, **characterized in that** the insulation body (34) has a pivotable base (42), and, when the base (42) is pivoted down, the circuit board (24) is capable of being inserted into the insulation body (34) and is fixed in position in the insulation body (34) by the base (42) pivoted down.

6. A plug connector socket according to claim 5, **characterized in that** the insulation body (34) is produced in the form of a plastics material injection-moulded part in one piece with the base (42), and the base (42) is joined to the insulation body (34) by way of a film hinge (62).

7. A plug connector socket according to any one of the preceding claims, **characterized in that** the circuit board (24) carries additional electrical circuit components (60) which are connected to the socket (14) by way of the circuit board (24).

## Revendications

1. Douille de connecteur à fiches pour la technique de données et de communication pouvant être positionnée dans le paroi (10) d'un appareil et pouvant être reliée électriquement à une plaquette de circuits imprimés (12) d'un appareil, la douille (14) étant montée fixe dans un boitier de douille (22) comportant une partie avant (30) et un corps isolant (34) recevant des contacts de douille (38), une plaquette de circuits imprimés (24) pouvant être insérée dans le corps d'isolant (34) et fixée dans celui-ci étant montée fixe dans le boitier de douille (22), le plan de la plaquette de circuits imprimés (24) étant parallèle à la direction d'enfichage de la douille (14), les contacts de douille (38) de la douille (14) étant reliés électriquement à la plaque de circuits imprimés (24), et la plaquette de circuits imprimés (24) comportant sur son bord l'opposé à la douille (14) des contacts d'enfichage de bordure permettant l'enfichage de la bordure de cette plaquette dans une douille d'enfichage de bordure (28) de la plaquette de circuits imprimés (12) de l'appareil, **caractérisée en ce que**
le boitier de douille (22) est entouré d'une enveloppe (40) en une tôle de protection, la douille d'enfichage de la bordure de la plaquette de circuits imprimés (28) est entourée d'une tôle de protection (54) reliée à la plaquette de circuits imprimés (12) de l'appareil qui est en contact avec l'enveloppe en tôle de protection (40) du boitier de douille (22) enfiché dans la douille d'enfichage (28) de la bordure de la plaquette de circuits imprimés.

2. Douille de connecteur à fiches conforme à la revendication 1, **caractérisée en ce que**
le boitier de douille (22) peut être positionné dans un boitier de protection (16) monté sur la paroi (10) de l'appareil.

3. Douille de connecteur à fiches conforme à la revendication 1 ou 2, **caractérisée en ce que**
la partie avant (30) est en métal et en particulier en zinc moulé sous pression.

4. Douille de connecteur à fiches conforme à la revendication 2, **caractérisée en ce que**
l'enveloppe en tôle de protection (40) est en contact électrique avec la partie avant (30).

5. Douille de connecteur à fiches conforme à la revendication 1 ou 2, **caractérisée en ce que**
le corps isolant (34) comporte un fond pivotant (42) et la plaquette de circuits imprimés (24) peut être insérée dans le corps isolant (34) lorsque le fond (42) est déplacé par pivotement, vers le bas et être fixée dans le corps isolant (34) par le fond (42) ramené vers le haut.

6. Douille de connecteur à fiches conforme à la revendication 5, **caractérisée en ce que**
le corps isolant (34) est fabriqué en une seule pièce avec le fond (42) sous la forme d'un élément en matériau synthétique moulé par injection, et le fond (42) est relié au corps isolant (34) par une charnière pelliculaire (62).

7. Douille de connecteur à fiches conforme à l'une des revendications précédentes,
**caractérisée en ce que**
la plaquette de circuits imprimés (24) porte des éléments de branchement électriques auxiliaires (60) qui sont reliés à la douille (14) par la plaquette de circuits imprimés (24).
